# EUROPÄISCHE PATENTSCHRIFT

(11) **EP 2 251 501 B1**
(45) Veröffentlichungstag und Bekanntmachung des Hinweises auf die Patenterteilung: **25.09.2013**
(21) Anmeldenummer: 09160274.8
(22) Anmeldetag: 14.05.2009
(51) Int. Cl.: E04F 15/02, B44C 5/04

(54) **Verfahren zur Strukturierung eines Bodenbelagelements**
Method for structuring a floor lining element
Le procédé de structuré un élément de revêtement de sol

(43) Veröffentlichungstag der Anmeldung: 17.11.2010
(73) Patentinhaber: Flooring Technologies Ltd., Pieta PTA 9044 (MT)
(72) Erfinder: Pflug, Peter, 32839, Steinheim (DE)
(74) Vertreter: Morawski, Birgit

(56) Entgegenhaltungen:
- EP-A1- 1 820 574
- DE-A1- 10 314 738
- DE-B3-102007 046 532
- DE-C5- 10 139 864
- DE-U1- 8 800 540
- DE-U1-202004 018 710
- GB-A- 1 230 107
- US-A- 5 789 125

## Beschreibung

Die Erfindung betrifft ein Verfahren nach Anspruch.

In vielen Räumen, aber auch im Freien, ist es wichtig, dass der Bodenbelag rutschfest ausgebildet ist. Die Rutschhemmung an der Oberfläche eines Bodenbelages ist eine wichtige Anforderung an den Arbeitsschutz.

Die Gründe dafür liegen häufig im Auftreten von Verschmutzungen, die ein sicheres Begehen des Bodenbelages nicht mehr oder nur noch eingeschränkt ermöglichen. Mögliche Rutschgefahren werden z. B. durch Mehl (z.B. Bäckereien, Verkaufstellen), Öl (z.B. Montageplätze, Werkstätten) oder Wasser (z.B. Schwimmbäder) verstärkt.

Für dieses Problem existieren bereits Lösungen, die aber entweder technische Mängel besitzen oder nur eine geringe Verbesserung des Problemes bewirken.

Zum einen können Lacken, insbesondere Decklacken Mineralstoffe zugegeben werden, die aus dem Lack geringfügig herausragen bzw. die Oberfläche geringfügig strukturieren. Dieses Verfahren hat aber den Nachteil, daß bei einer nicht guten Abdeckung der Mineralstoffe eine Oberfläche entsteht, die eine Porosität besitzt oder eine zu starke Ruschhemmung erzeugt. Damit ist die Oberfläche entweder sehr stark schmutzanfällig oder so stumpf, daß Sturzgefahr besteht.

Zum anderen können Lacken Hilfsstoffe zugegeben werden, die die Verlaufseigenschaften des Lackes gezielt verändern. Damit werden aber im allgemeinen nur geringe Strukturierungen erreicht, die nicht ausreichend sind. Eine Strukturierung aus dekorativen Gründen ist aus der DE 20 2004 018 710 U1 bekannt. Dort wird aber neben einer bereichsweisen zweiten Beschichtung auch nur eine teilweise Strukturierung durchgeführt. Dabei werden zur Erreichung des Effektes Lacke in einigen Bereichen über die Arbeitsbreite aufgebracht. Dann erfolgt eine Strukturierung mit einer gravierten Walze, die zum Beispiel eine Holzpore erzeugt. Eine Verbesserung der Rutschhemmstufe wird mit diesem Verfahren nicht erreicht.

Der vorliegenden Erfindung liegt die Aufgabe zugrunde, ein Verfahren zur Herstellung eines Bodenbelagelementes mit einer hohen Rutschhemmung und einer hohen Geschlossenheit der Oberfläche zu schaffen.

Diese Aufgabe wird erfindungsgemäß durch ein Verfahren mit den Merkmalen des Anspruchs 1 gelöst.

Das Bodenbelagelement ist demnach durch die folgenden Schritte herstellbar:
a)das Aufbringen mindestens einer Lackschicht auf die Oberfläche einer Trägerplatte, und
b) das gleichzeitige und/oder anschließende Strukturieren der mindestens einen Lackschicht mit mindestens einem Strukturwerkzeug mit einer strukturierenden Fläche, wobei die strukturierende Fläche des Strukturwerkzeuges eine zufällige Strukturierung aufweist.

Die auf dem Bodenbelagelement erzeugten Strukturen weisen eine mittlere Höhe von 1 mm auf. Die Strukturen haben bevorzugt die Form von Erhebungen, die unregelmäßig über die Oberfläche des Bodenbelagelementes verteilt sind. Diese unregelmäßigen Erhebungen bewirken maßgeblich die verbesserte Rutschhemmung des Bodenbelagelementes.

Das für die Strukturierung der Lackschicht verwendete Strukturwerkzeug weist bevorzugt eine Strukturwalze, insbesondere eine Strukturwalze mit einer gummierten Oberfläche auf. Die Oberfläche ist dabei mit einer zufälligen Strukturierung versehen, wobei diese durch lochförmige Vertiefungen bewirkt wird.

Der Glanzgrad des Bodenbelagelementes liegt bevorzugt in einem Bereich zwischen 20 bis 95 Glanzpunkten, insbesondere zwischen 40 bis 90 Glanzpunkten, insbesondere bei 50 Glanzpunkten. Die Glanzpunkte werden durch Bestimmung des Reflektometerwertes von Beschichtungen unter 20°, 60° und 85° Erichson gemäß EN ISO 2813 (einschließlich technischer Korrektur 1:1997) ermittelt.

Die Rutschhemmung des Bodenbelagelementes liegt vorteilhafterweise zwischen den Bewertungsgruppen R10 und R11.

Bei der Prüfung der Rutschhemmung des Bodenbelagelementes zeigt sich, dass bereits bei einem einfachen Versuchsaufbau z.B. Gewicht auf schiefer Ebene, ein deutlicher Unterschied in der Rutschhemmung erkennbar ist. So beginnt das Gewicht, das auf der befeuchteten, strukturierten Fläche aufliegt, erst bei einer Gradzahl zu rutschen, die um fünf Grad höher liegt als eine vergleichbare glatte/wenig strukturierte Fläche.

Die strukturierte Lackschicht besteht vorteilhafterweise aus Acrylatlacken.

Als Trägerplatten für das Bodenbelagelement kommen bevorzugt Holzwerkstoffplatten, insbesondere Span-, mitteldichte Faser(MDF)-, hochdichte Faser (HDF)- oder Grobspan (OSB) - oder Sperrholzplatten, Platten aus Kunststoff oder einem Holzwerkstoff-Kunststoff-Gemisch, Zementfaserplatten und/oder Gipsfaserplatten zum Einsatz.

Es ist auch möglich, die mindestens eine Lackschicht auf die Oberfläche von dekorierten Trägerplatten aufzubringen, wobei die dekorierte Trägerplatte im Direktdruckverfahren oder mittels Papier dekoriert sein kann. Bei dem Direktdruckverfahren können analoge als auch digitale Druckverfahren angewendet werden, wobei das Dekor direkt auf die Trägerplatte aufgedruckt wird. Bei der Verwendung von Dekorpapier wird dieses auf die Trägerplatte aufkaschiert. Dadurch lassen sich nun vielfältige Dekore mit der neuen Antirutsch-Beschichtung versehen.

Die Aufgabe der vorliegenden Erfindung wird durch ein Verfahren mit den Merkmalen des Anspruchs 1 gelöst.

Demnach umfasst ein Verfahren gemäß Anspruch 1 zur Strukturierung eines Bodenbelagelementes die Schritte des a) Aufbringens von mindestens einer Lackschicht auf die Oberfläche einer Trägerplatte, und des b) gleichzeitigen Strukturierens der mindestens einen Lackschicht mit mindestens einem Strukturwerkzeug mit einer strukturierenden Fläche, wobei die strukturierende Fläche des Strukturwerkzeuges eine zufällige Strukturierung aufweist.

Die mindestens eine Lackschicht wird mit dem mindestens einem Strukturwerkzeug aufgetragen. Auch kann die mindestens eine Lackschicht auf mindestens eine zuvor aufgetragene Lackschicht aufgetragen werden. Dabei ist es von Vorteil, wenn die mindestens eine Lackschicht unmittelbar vor dem Endaushärten, insbesondere durch UV-Bestrahlung oder Elektronenstrahlenbeschuss angeliert und/oder angehärtet wird.

Die beim Auftragen der Lackschicht und bei der Strukturierung angewendeten Verfahrensbedingungen wie Druck, Temperatur, Dicke und Menge der aufzutragenden Lackschicht oder Geschwindigkeit und Anpressdruck des Strukturwerkzeuges werden dabei in Abhängigkeit von der zu erzielenden Strukturierung des Bodenbelagelementes gewählt. So kann durch die Wahl der Dicke und Menge der Lackschicht und Anpressdruck des Strukturwerkzeuges Einfluss auf die Form und Höhe der Strukturerhebungen genommen werden.

Die strukturierende Fläche des in dem Strukturierungsverfahren zum Einsatz kommenden Strukturwerkzeuges, insbesondere in Form einer Strukturwalze, weist eine zufällige Strukturierung auf, wobei die strukturierende Fläche des Strukturwerkzeuges aus Gummi besteht.

Die zufällige Strukturierung der strukturierenden Fläche wird durch lochförmige Vertiefungen hervorgerufen, die bis zu 1 mm tief sein können. Die lochförmigen Vertiefungen können dabei unterschiedliche Formen z.B. zylinderförmige oder pyramidenförmige Formen ausbilden.

Die strukturierende gummierte Fläche, des Strukturwerkzeuges weist eine Dicke zwischen 10 bis 30 mm auf.

In einer bevorzugten Ausführungsform weist die strukturierende Fläche des Strukturwerkzeugs eine Shorehärte zwischen 20 und 40, insbesondere 35 auf.

Die strukturierende Fläche des Strukturwerkzeuges kann mittels Laserstrukturierung nach dem Zufallsprinzip erzeugt werden. Die Laserstrukturierung ermöglicht die Herstellung von lochförmigen Vertiefungen in der Oberfläche des Strukturwerkzeuges.

Die Erfindung wird nachfolgend unter Bezugnahme auf die Figuren der Zeichnungen an mehreren Ausführungsbeispielen näher erläutert. Es zeigen:
- Fig. 1: eine Draufsicht auf die Oberfläche eines strukturierten Bodenbelagelementes
- Fig. 2: eine Draufsicht auf eine Strukturwalze eines Strukturwerkzeuges
- Fig. 3: eine Seitenansicht in z-Richtung auf eine Strukturwalze eines Strukturwerkzeuges.

Figur 1 zeigt die Oberfläche eines Bodenbelagelementes 10 mit einer zufälligen Strukturierung 3. Obwohl die Strukturierung unregelmäßig ist, sind die Strukturen in Form von hügelförmigen Erhebungen relativ gleichmäßig über die Fläche verteilt. Somit weist das Bodenbelagelement 10 keine offene, d.h. unstrukturierte Oberfläche auf.

In Figur 2 ist eine Strukturwalze 1a mit einer strukturierenden Oberfläche 2 als Teil eines Strukturwerkzeuges 1 in Form einer Draufsicht in x- und y-Richtung dargestellt. Die Strukturwalze 1a weist als strukturierende Oberfläche 2 eine gummierte Oberfläche 5 auf, in die Strukturen 3 in Form von lochförmigen Vertiefungen 4 nach dem Zufallsprinzip eingeführt bzw. eingearbeitet wurden.

Zum Auftragen der Lackschicht auf eine geeignete Trägerplatte z.B. aus Holzwerkstoffplatten wird der Decklack vor dem Endaushärten unter Verwendung der Strukturwalze 2 auf die Oberfläche der Trägerplatte aufgetragen. Durch die unregelmäßige Struktur 3 der Oberfläche der Strukturwalze 2 in Form der lochförmigen Vertiefungen 4 (Figur 3) wird der Decklack mit unregelmäßigen Erhebungen bzw. Strukturen 3 auf die Trägerplatte aufgetragen.

Die gummierte Oberfläche 5 der Strukturwalze 2 weist eine Dicke von 10 bis 30 mm auf und ist auf einer metallischen Felge 6 der Strukturwalze 2 angebracht (Figur 3).

Die Erfindung beschränkt sich in ihrer Ausführung nicht auf die vorstehend angegebenen bevorzugten Ausführungsbeispiele.

### Bezugszeichenliste

- 1: Strukturwerkzeug
- 1a: Strukturwalze
- 2: strukturierte Fläche
- 3: zufällige Strukturierung
- 4: lochförmige Vertiefungen
- 5: gummierte Oberfläche
- 6: Felge

- 10: Bodenbelagelement

## Patentansprüche

1. Verfahren zur Strukturierung eines Bodenbelagelementes umfassend die folgenden Schritte
a) Aufbringen von mindestens einer Lackschicht auf die Oberfläche einer Trägerplatte, wobei die mindestens eine Lackschicht mit mindestens einem Strukturwerkzeug (1) aufgetragen wird,
b) gleichzeitiges Strukturieren der mindestens einen Lackschicht mit dem mindestens einen Strukturwerkzeug (1) mit einer strukturierenden Fläche (2),
**dadurch gekennzeichnet, dass** die strukturierende Fläche (2) des Strukturwerkzeuges eine zufällige Strukturierung (3) aufweist,
wobei die strukturierende Fläche (2) des Strukturwerkzeuges lochförmige Vertiefungen (4) mit einer Tiefe von bis zu 1mm aufweist,
wobei die strukturierende Fläche (2) des Strukturwerkzeuges aus Gummi mit einer Dicke zwischen 10 bis 30 mm und einer Shore-Härte zwischen 20 und 40 besteht.

2. Verfahren nach Anspruch 1, **dadurch gekennzeichnet, dass** die mindestens eine Lackschicht auf mindestens eine zuvor aufgetragene Lackschicht aufgetragen wird.

3. Verfahren nach mindestens einem der vorhergehenden Ansprüche, **dadurch gekennzeichnet, dass** die mindestens eine Lackschicht unmittelbar vor dem Endaushärten, insbesondere durch UV-Bestrahlung oder Elektronenstrahlenbeschuss, angehärtet und/oder angeliert wird.

4. Verfahren nach mindestens einem der vorhergehenden Ansprüche, **dadurch gekennzeichnet, dass** die strukturierende Fläche (2) des Strukturwerkzeugs (1) eine Shorehärte von 35 aufweist.

5. Verfahren nach mindestens einem der vorhergehenden Ansprüche, **dadurch gekennzeichnet, dass** die strukturierende Fläche (2) mittels Laserstrukturierung nach dem Zufallsprinzip erzeugt wird.

6. Verfahren nach mindestens einem der vorhergehenden Ansprüche, **dadurch gekennzeichnet, dass** das mit dem Verfahren hergestellte Bodenbelagelement eine zufällige Strukturierung (3) auf der Oberfläche mit einer mittleren Höhe von 1 mm aufweist, und das Bodenbelagelement eine Rutschhemmung mit einem Wert in den Bewertungsgruppen R10 und R11 aufweist.

7. Verfahren nach mindestens einem der vorhergehenden Ansprüche, **dadurch gekennzeichnet, dass** das mit dem Verfahren hergestellte Bodenbelagelement einen Glanzgrad von 20 bis 95 Glanzpunkten aufweist.

8. Verfahren nach Anspruch 7, **dadurch gekennzeichnet, dass** das mit dem Verfahren hergestellte Bodenbelagelement einen Glanzgrad von 40 bis 90 Glanzpunkten, insbesondere bevorzugt von 50 Glanzpunkten aufweist.

9. Verfahren nach mindestens einem der vorhergehenden Ansprüche, **dadurch gekennzeichnet, dass** als Trägerplatte Holzwerkstoffplatten, insbesondere Span-, mitteldichte Faser(MDF)-, hochdichte Faser (HDF)- oder Grobspan (OSB)- oder Sperrholzplatten, Platten aus Kunststoff oder einem Holzwerkstoff-Kunststoff-Gemisch, Zementfaserplatten und/oder Gipsfaserplatten verwendet werden.

10. Verfahren nach mindestens einem der vorhergehenden Ansprüche, **dadurch gekennzeichnet, dass** die mindestens eine Lackschicht auf die Oberfläche von dekorierten Trägerplatten aufgebracht ist.

## Claims

1. Method for structuring a floor covering element, comprising the following steps
a) applying at least one coating layer to the surface of a carrier board, the at least one coating layer being applied by at least one structuring tool (1),
b) simultaneously structuring the at least one coating layer by the at least one structuring tool (1) with a structuring surface (2),
**characterized in that** the structuring surface (2) of the structuring tool has a random structuring (3),
the structuring surface (2) of the structuring tool having hole-shaped depressions (4) with a depth of up to 1 mm,
the structuring surface (2) of the structuring tool consisting of rubber with a thickness of between 10 and 30 mm and a Shore hardness of between 20 and 40.

2. Method according to Claim 1, **characterized in that** the at least one coating layer is applied to at least one previously applied coating layer.

3. Method according to at least one of the preceding claims, **characterized in that** the at least one coating layer is partly cured and/or partly gelled directly before the final curing, in particular by UV irradiation or electron beam bombardment.

4. Method according to at least one of the preceding claims, **characterized in that** the structuring surface (2) of the structuring tool (1) has a Shore hardness of 35.

5. Method according to at least one of the preceding claims, **characterized in that** the structuring surface (2) is produced by means of laser structuring on the random principle.

6. Method according to at least one of the preceding claims, **characterized in that** the floor covering element produced by the method has a random structuring (3) on the surface with an average height of 1 mm, and the floor covering element has a slip resistance with a value in the rating groups R10 and R11.

7. Method according to at least one of the preceding claims, **characterized in that** the floor covering element produced by the method has a degree of gloss of 20 to 95 gloss points.

8. Method according to Claim 7, **characterized in that** the floor covering element produced by the method has a degree of gloss of 40 to 90 gloss points, with particular preference of 50 gloss points.

9. Method according to at least one of the preceding claims, **characterized in that** wood-based material boards, in particular chipboards, medium-density fibre boards (MDF), high-density fibre boards (HDF) or oriented strand boards (OSB) or plywood boards, plastic boards or a wood-based material/plastic mixture, cement-fibre boards and/or gypsum-fibre boards are used as the carrier board.

10. Method according to at least one of the preceding claims, **characterized in that** the at least one coating layer is applied to the surface of decorated carrier boards.

## Revendications

1. Procédé pour structurer un élément de revêtement de sol, comprenant les étapes suivantes:
a) déposer au moins une couche de laque sur la surface d'une plaque de support, dans lequel ladite au moins une couche de laque est déposée avec au moins un outil structuré (1),
b) structurer simultanément ladite au moins une couche de laque avec ledit au moins un outil structuré (1) avec une face structurante (2)
**caractérisé en ce que** la face structurante (2) de l'outil structuré présente une structuration aléatoire (3), dans lequel la face structurante (2) de l'outil structuré présente des creux en forme de trous (4) avec une profondeur allant jusqu'à 1 mm, dans lequel la face structurante (2) de l'outil structuré se compose de caoutchouc présentant une épaisseur comprise entre 10 et 30 mm et une dureté Shore comprise entre 20 et 40.

2. Procédé selon la revendication 1, **caractérisé en ce que** ladite au moins une couche de laque est déposée sur au moins une couche de laque déposée au préalable.

3. Procédé selon au moins une des revendications précédentes, **caractérisé en ce que** ladite au moins une couche de laque est initialement durcie et/ou figée immédiatement avant le durcissement final, en particulier par exposition à un rayonnement UV ou par bombardement par faisceau d'électrons.

4. Procédé selon au moins une des revendications précédentes, **caractérisé en ce que** la face structurante (2) de l'outil structuré (1) présente une dureté Shore de 35.

5. Procédé selon au moins une des revendications précédentes, **caractérisé en ce que** la face structurante (2) est produite par structuration au laser selon le principe du hasard.

6. Procédé selon au moins une des revendications précédentes, **caractérisé en ce que** l'élément de revêtement de sol produit par le procédé présente une structuration aléatoire (3) sur la surface avec une hauteur moyenne de 1 mm, et l'élément de revêtement de sol présente un caractère antidérapant avec une valeur comprise dans les groupes d'évaluation R10 et R11.

7. Procédé selon au moins une des revendications précédentes, **caractérisé en ce que** l'élément de revêtement de sol produit par le procédé présente un taux de luisance de 20 à 95 points de luisance.

8. Procédé selon la revendication 7, **caractérisé en ce que** l'élément de revêtement de sol produit par le procédé présente un taux de luisance de 40 à 90 points de luisance, en particulier de préférence de 50 points de luisance.

9. Procédé selon au moins une des revendications précédentes, **caractérisé en ce que** l'on utilise comme plaque de support des panneaux en matériaux dérivés du bois, en particulier des panneaux de particules, des panneaux de fibres à densité moyenne (MDF), des panneaux de fibres à haute densité (HDF) ou des panneaux de grandes particules orientées (OSB) ou des panneaux de contreplaqué, des panneaux en matière plastique ou en un mélange dérivés du bois-matière plastique, des panneaux en fibre-ciment et/ou des panneaux en fibre-gypse.

10. Procédé selon au moins une des revendications précédentes, **caractérisé en ce que** ladite au moins une couche de laque est déposée sur la surface de plaques de support décorées.
